# EUROPÄISCHE PATENTSCHRIFT

(11) **EP 1 418 605 B1**
(45) Veröffentlichungstag und Bekanntmachung des Hinweises auf die Patenterteilung: **18.10.2006**
(21) Anmeldenummer: 03024871.0
(22) Anmeldetag: 31.10.2003
(51) Int. Cl.: H01H 51/22

(54) **Elektromagnetisches Relais**
Electromagnetic relay
Relais électromagnétique

(30) Priorität: 05.11.2002 DE 10251455
(43) Veröffentlichungstag der Anmeldung: 12.05.2004
(73) Patentinhaber: Panasonic Electric Works Europe AG, 83601 Holzkirchen (DE)
(72) Erfinder: Plappert, Friedrich, 83607 Holzkirchen (DE); Elsinger, Herbert, 82008 Unterhaching (DE); Oberndorfer, Johannes, 83714 Miesbach (DE)
(74) Vertreter: Strehl Schübel-Hopf & Partner

(56) Entgegenhaltungen:
- EP-A- 0 077 017
- DE-A- 2 454 967
- DE-A- 4 208 164

## Beschreibung

Ein elektromagnetisches Relais mit den im Oberbegriff des Anspruch 1 angegebenen Merkmalen ist aus DE 34 25 889 C und ähnlich auch aus EP 0 077 017 A und EP 0 487 947 A bekannt. Bei allen diesen Relais werden die Relaiskontakte von einem im wesentlichen H-förmigen Anker betätigt, der über der Relaisspule liegt und um einen mittigen Lagerzapfen schwenkbar gelagert ist.

Bei der Montage werden zunächst die Festkontakte und die Kontaktfedern mit ihren Anschlußteilen von oben her in den Grundkörper des Relais eingepreßt. Sodann wird die Anordnung umgedreht, der mit der Spule bewickelte und mit einem generell U-förmigen Joch bestückte Spulenkörper in eine zur entgegengesetzten (in der Normallage des Relais unteren) Seite des Grundkörpers hin offene Vertiefung eingesetzt, so daß die Schenkel des Jochs durch Öffnungen im Grundkörper hindurch nach oben weisen, und die Spulenabdeckung montiert.

Nach erneutem Umdrehen wird der Anker mit seiner mittleren Lagerbohrung auf einen Lagerzapfen aufgesetzt, der an dem die Spule überdeckenden Teil des Grundkörpers angeformt ist. Daran anschließend wird das Relais wieder umgedreht, damit der Kleber an der Relaisunterseite aufgetragen werden kann. Das Relais wird zurückgedreht, und der Anker wird mittels einer oder zweier Montageklammern derart gegenüber den Jochschenkeln fixiert, daß die Polflächen des Jochs an diametral gegenüberliegenden Schenkeln des H-förmigen Ankers anliegen. Gleichzeitig wird der Spulenkörper und somit das gesamte Magnetsystem gegen Anschläge des Grundkörpers gedrückt. Damit nimmt das Magnetsystem gegenüber den zu betätigenden Federn eine toleranzgünstige Position ein. Nach Aushärten des Klebers werden die Montageklammern entfernt.

Bei dem bekannten Relaisaufbau bildet der Grundkörper das gemeinsame Bezugssystem, an dem alle Funktionsteile des Relais einschließlich Joch und Anker befestigt sind, so daß es in der gegenseitigen Ausrichtung zu keiner Addition von Fertigungstoleranzen kommt.

Das oben erläuterte insgesamt viermalige Umdrehen der Anordnung und die Notwendigkeit, den Anker mittels Montageklammern vorübergehend zu fixieren, machen jedoch die Montage des bekannten Relais kompliziert.

Aus DE-A-24 54 967 ist ein weiteres elektromagnetisches Relais mit einem H-Anker bekannt, der um einen an einer separaten Lagerplatte angeformten Lagerzapfen schwenkbar gelagert ist.

Bei der Montage dieses Relais werden in seitliche Ausnehmungen des Spulenkörpers Kontaktträgerstücke eingesetzt, in die die Anschlußteile der Festkontakte und der Kontaktfedern eingebettet sind, und der mit Spule und Joch bestückte Spulenkörper wird in den Grundkörper eingesetzt und dort mittels eines Klebers fixiert.

Sodann wird die Anker-Lagerplatte so aufgesetzt, daß die nach oben ragenden Schenkel des auch hier U-förmigen Jochs in an den beiden Stirnseiten der Lagerplatte vorhandene Ausnehmungen eingreifen. Nach Aufbringen eines Klebers zur späteren Fixierung der Ankerplatte gegenüber dem Spulenkörper wird der Anker auf den Lagerzapfen der Lagerplatte aufgesteckt.

Aufgrund des Spiels zwischen den Ausnehmungen in der Lagerplatte und den Jochschenkeln sowie zwischen Lagerzapfen und Ankerbohrung ist der Anker insgesamt schwimmend gelagert und wird durch die zwischen Anker und Joch wirkenden Dauermagnetkräfte positioniert. Zur endgültigen Fixierung wird anschließend der Kleber ausgehärtet.

Bei diesem Relais werden zwar sämtliche Montageschritte von oben her ausgeführt, was den Montagevorgang an sich erleichtert. Da allerdings zwischenzeitlich zweimal Kleber aufgetragen werden muß, kommt es zu unerwünschten Verunreinigungen der zu montierenden Bauteile, was letzten Endes zu Ausschuß führen kann.

Ferner ist der Einsatz von Kontaktträgerstücken mit eingebetteten Kontaktanschlußteilen in der Praxis nur dann möglich, wenn alle Anschlußteile in einer Ebene liegen. Bei komplizierter gestalteten Kontaktanordnungen, auch solchen mit gekröpften Anschlußteilen, wie sie erforderlich sind, um die Kontakte beim fertigen Relais in geeigneten Ebenen anzuordnen, ist die beschriebene Fertigungsweise nicht anwendbar, da die einzelnen Kontakte für sich vorbereitet und als solche einzeln in den Grundkörper eingefügt werden müssen.

Aus DE-A-34 10 424 ist ein elektromagnetisches Relais bekannt, das eine Weiterbildung des oben erörterten Relais insofern darstellt, als der Lagerzapfen an der Lagerplatte nicht fest angeformt sondern über eine Exzentereinrichtung mit ihr verbunden ist. Diese Anordnung gestattet es, die Drehachse des Ankers vor der endgültigen Fixierung zu justieren und dadurch Montagetoleranzen zu kompensieren. Im übrigen sind die oben geschilderten Schwierigkeiten auch bei diesem Relais gegeben.

Der Erfindung liegt die Aufgabe zugrunde, Nachteile, wie sie bei vergleichbaren Relais nach dem Stand der Technik auftreten, mindestens teilweise zu beseitigen. Eine speziellere Aufgabe der Erfindung kann darin gesehen werden, ein elektromagnetisches Relais anzugeben, das sich leichter und präziser fertigen läßt.

Die Lösung dieser Aufgabe gelingt mit der im Anspruch 1 gekennzeichneten Erfindung.

Bei dem erfindungsgemäßen Relais ist das Lagerelement für den Anker an einem separat gefertigten Lagerträger ausgebildet, der im Zuge der Montage unmittelbar mit dem Grundkörper verbunden wird. Bei dieser Gestaltung sind sämtliche Funktionsteile des Relais unmittelbar mit einem Bauteil, nämlich dem Grundkörper, verbunden und auf diesem als gemeinsames Bezugssystem ausgerichtet, so daß es zu keiner Addition von Toleranzen kommt.

Gleichzeitig lassen sich, wie aus der nachstehenden Beschreibung näher hervorgeht, sämtliche Bauteile von oben her in den Grundkörper einsetzen. Anschließend wird das Relais zum Auftragen des Klebers von "unten" einmal umgedreht. Dabei werden mit einem einzigen Klebevorgang alle zuvor eingesetzten Funktionsteile fixiert, ohne daß weitere Hilfsmittel wie Montageklammern erforderlich sind.

Die in den Ansprüchen 2 und 3 angegebenen Gestaltungen des Lagerkörpers sind im Hinblick auf den Montagevorgang und die Genauigkeit der gegenseitigen Ausrichtung zweckmäßig.

Die in den Ansprüchen 4 bis 7 genannten Merkmale führen zu einer quasi-spielfreien Ankerlagerung bzw. einer Lagerung mit definiertem Spiel.

Die Weiterbildungen der Erfindung nach den Ansprüchen 8 bis 11 sind für die endgültige Fixierung des Ankerlagers am Grundkörper im Zuge eines abschließenden Klebevorgangs günstig.

Bei der Ausgestaltung der Erfindung nach Anspruch 12 ergibt sich der weitere Vorteil, daß im Zuge des abschließenden Klebevorgangs gleichzeitig die Spule gegenüber dem Grundkörper fixiert wird.

Ein Ausführungsbeispiel der Erfindung wird nachstehend anhand der Zeichnungen näher erläutert, deren Figuren 1 bis 5, 7 und 8 Schrägdarstellungen eines elektromagnetischen Relais zur Erläuterung der aufeinanderfolgenden Stadien des Montagevorgangs sind, während Figur 6 eine Draufsicht auf das Relais nach Figur 5 zeigt.

Figur 1 zeigt den Grundkörper **10** des Relais mit verschiedenen Durchbrüchen **11** und **12** zur Aufnahme der Anschlußteile **32**, **33** von Festkontakten **30** und Kontaktfedern **31.** Die Kontaktfedern **31** arbeiten mit den Festkontakten **30** jeweils in voneinander getrennten Kammern zusammen, die von an dem Grundkörper **10** nach oben ragenden Wandelementen **13** gebildet werden.

In Figur 2 ist der Grundkörper **10** mit den bereits montierten Festkontakten **30** und Kontaktfedern **31** um etwa 90° gedreht dargestellt. Wie ersichtlich, ist der von der Kontaktanordnung **30, 31** eingenommene Raum vom übrigen Bereich des vom Grundkörpers **10** durch eine vom Grundkörper **10** nach oben ragende Wand **14** getrennt. Dieser Bereich dient zur Aufnahme von Spulenanordnung **40** und Anker **50**.

Die Spulenanordnung **40** besteht aus einem Sockel **41**, einem damit verbundenen Spulenkörper **42** mit Spule **43** und einem insgesamt U-förmigen Joch **44**, dessen mittlerer Teil **45** die Spule durchsetzt und dessen seitliche Schenkel **46** in Figur 2 nach oben ragen.

Zur Lagerung des Ankers **50** dient ein insgesamt brückenartig geformter Lagerträger **60**, dessen parallel zum Grundkörper **10** verlaufender Mittelteil **61** einen nach oben ragenden Lagerzapfen **62** trägt und dessen nach unten ragende seitliche Schenkel durch Schlitze **63** in jeweils drei Stege **64** unterteilt sind. An dem in Figur 2 dem Betrachter zugewandten Schenkel des Lagerträgers **60** ist aus dem Material des mittleren Stegs **64** ein Federelement **65** freigeschnitten.

Der Anker **50** ist insgesamt etwa H-förmig und umfaßt zwei von einem gemeinsamen Kunststoffteil **51** ummantelte Ankerstäbe **52**, die in Figur 2 durch Fenster des Kunststoffteils hindurch bzw. am Ankerende zu sehen sind. Zwischen den Ankerstäben **52** befindet sich ein nur durch ein Fenster im Kunststoffteil **51** sichtbarer Dauermagnet **53**. Zentrisch in dem Kunststoffteil **51** ist eine Lagerbohrung **54** vorgesehen.

In der Darstellung nach Figur 3 ist die Spulenanordnung **40** in eine in Figur 2 gezeigte Vertiefung **15** des Grundkörpers **10** eingesetzt, wobei die Spulenanschlüsse **47**, von denen in Figur 2 und 3 nur einer zu sehen ist, durch im Grundkörper **10** vorgesehene Durchbrüche **16** hindurchgeführt sind.

In der teilweise geschnittenen Darstellung nach Figur 4 ist der Lagerträger **60** so eingebaut, daß er die Spulenanordnung **40** übergreift und mit seinen Stegen **64** die in Figur 2 gezeigten, im Grundkörper **10** ausgebildeten Durchbrüche **17**, **18** durchsetzt. In diesem Zustand kommt das aus dem mittleren Steg **64** ausgeklinkte Federelement **65** in Anlage mit einem nach oben ragenden Wandteil **19** des Grundkörpers **10**, so daß der Lagerträger **60** in Richtung der die Kontaktkammer begrenzenden Wand **14** auszuweichen sucht.

In Figur 5 ist ferner der Anker **50** mit seiner Lagerbohrung **54** auf den Lagerzapfen **62** des Lagerträgers **60** derart aufgesteckt, daß sich die nach oben ragenden Schenkel **46** des Jochs **44** jeweils zwischen den von den Enden der beiden Ankerstäbe **52** gebildeten Polflächen befinden. Aufgrund der von den Dauermagneten **53** erzeugten Magnetkräfte und die dafür vorgesehenen Polflächen der Ankerstäbe **52** nimmt der Anker **50** die in Figur 5 gezeigte, gegenüber der Achse der Spule **43** definierte Stellung ein.

In dieser Stellung führt die von dem Federelement **65** bewirkte Kraft, daß der Anker **50** außer an den beiden Polflächen des Jochs **44** auch an einer Stelle des Lagerzapfens **62** anliegt und somit eine definierte Positionierung des Ankers **50** relativ zu dem Joch **44** gewährleistet ist. Die Kraft des Federelements **65** ist so bemessen, daß sie den Anker **50** an keinem Ende vom Joch **44** trennt.

Die im Grundkörper **10** vorgesehenen Ausnehmungen und Anformungen einerseits und die einzubauenden Relaisteile sind derart toleriert, daß sich - mit Ausnahme der Ankerlagerung - ein Preßsitz ergibt.

In diesem Zustand nehmen der Anker **50** und der Lagerzapfen **62** die in Figur 6 gezeigte, für die Funktion des Relais bestmögliche Position ein. Diese ist dadurch bestimmt, daß einerseits die Polflächen der Ankerstäbe **52** beidseitig an den Polflächen der Jochschenkel **46** anliegen und andererseits der Lagerzapfen **62** innerhalb des vorhandenen Spiels in der Lagerbohrung **54** des Ankers **50** die optimale Position einnimmt.

Für den Fall des dargestellten zylindrischen Lagerzapfens **62** ist das Spiel gegenüber der Lagerbohrung **54** aus Gründen einer reibungsarmen Lagerung des Ankers **50** vorgesehen. Anstelle eines zylindrischen Lagerzapfens **62** kann aber auch eine andere Lagerung, etwa eine Schneidenlagerung, vorgesehen sein.

Nun wird die so montierte Anordnung in die in Figur 7 gezeigte Stellung auf den Kopf gedreht, und alle montierten Einzelteile werden verklebt, wobei auch die durch den Grundkörper **10** hindurchragenden Kontaktanschlüsse **32**, **33** und Spulenanschlüsse **47** im Grundkörper **10** fixiert werden. Danach wird die Anordnung in eine in Figur 8 gezeigte Gehäusekappe **20** eingelegt, die am gesamten Umfang mit dem Grundkörper **10** verklebt wird.

Wie in Figur 7 und 8 gezeigt, sind die zwei Reihen von je drei Durchbrüchen **17**, **18** zu jeweils einem durchgehenden sich nach außen erweiternden Schlitz **21** bzw. **22** zusammengefaßt. Auch in diese Schlitze **21**, **22**, wird Klebstoff eingefüllt, um die Stege **64** des Anker-Lagerträgers **60** im Grundkörper **10** zu fixieren. Die Stege **64** durchsetzen den Grundkörper nicht vollständig und sind daher in Figur 7 und 8 nicht zu sehen.

Der Klebstoff wird schließlich auch in zwei weitere im Grundkörper **10** vorgesehene Durchbrüche **23** eingefüllt und dient dazu, den Sockel **41** der Spulenanordnung **40** dauerhaft mit dem Grundkörper **10** zu verkleben. Auch dies ist für die gegenseitige Fixierung der Funktionsteile des Relais einschließlich des Jochs **44** von Bedeutung. Durch die somit erzielte endgültige Fixierung sowohl des Teil der Spulenanordnung **40** bildenden Jochs **44** als auch des Anker-Lagerträgers **60** relativ zum Grundkörper **10** wird das Federelement **65** beim fertigen Relais wirkungslos.

Wie sich aus der obigen Beschreibung ergibt, werden sämtliche Relaisteile von der Oberseite des Grundkörpers **10** her in diesen eingebaut, und erst nach dem vollständigen Zusammenbau wird die Anordnung umgedreht, wobei als letzter Schritt ein Klebevorgang durchgeführt wird. Im Gegensatz zu dem eingangs erläuterten Stand der Technik ist also weder ein mehrfaches Umdrehen der Anordnung erforderlich, noch finden abwechselnd Montage- und Klebevorgänge statt. Das erfindungsgemäße Relais läßt sich daher mit verhältnismäßig geringem Zeitaufwand sauber und präzis zusammenbauen.

### Bezugszeichenliste

- **10**: Grundkörper
- **11, 12**: Durchbrüche
- **13**: Wandelemente
- **14**: Wand
- **15**: Vertiefung
- **16, 17, 18**: Durchbrüche
- **19**: Wandteil
- **20**: Gehäusekappe
- **21, 22**: Schlitze
- **23**: Durchbrüche
- **30**: Festkontakte
- **31**: Kontaktfedern
- **32, 33**: Kontaktanschlüsse
- **40**: Spulenanordnung
- **41**: Sockel
- **42**: Spulenkörper
- **43**: Spule
- **44**: Joch
- **45**: mittlerer Jochteil
- **46**: Jochschenkel
- **47**: Spulenanschlüsse
- **50**: Anker
- **51**: Kunststoffteil
- **52**: Ankerstäbe
- **53**: Dauermagnete
- **54**: Lagerbohrung
- **60**: Lagerträger
- **61**: Mittelteil
- **62**: Lagerzapfen
- **63**: Schlitze
- **64**: Stege
- **65**: Federelement

## Patentansprüche

1. Elektromagnetisches Relais mit
einem Grundkörper **(10),**
einer in diesen eingesetzten, von einem Joch **(44)** durchdrungenen Spule **(43),**
einem um ein Lagerelement **(62)** drehbaren Anker **(50)** mit Polflächen, die mit aus der Spule **(43)** herausragenden Schenkeln **(46)** des Jochs **(44)** zusammenwirken, und
einer von dem Anker **(50)** betätigbaren, im Grundkörper **(10)** fixierten Kontaktanordnung **(30, 31),**
**dadurch gekennzeichnet, daß** das Lagerelement **(62)** an einem separaten, mit dem Grundkörper **(10)** unmittelbar verbundenen Lagerträger **(60)** einstückig angeformt ist.

2. Relais nach Anspruch 1, wobei der Lagerträger **(60)** Stege **(64)** zum Eingriff in im Grundkörper **(10)** vorhandene Öffnungen **(17, 18)** aufweist.

3. Relais nach Anspruch 2, wobei der Anker **(50)** auf der vom Grundkörper **(10)** abgewandten Seite der Spule **(43)** angeordnet ist und der Lagerträger **(60)** eine die Spule **(43)** übergreifende Brückenform hat, an deren Schenkeln die Stege **(64)** ausgebildet sind.

4. Relais nach Anspruch 3, wobei der Lagerträger **(60)** gegenüber dem Joch **(44)** in einer zur Achse des als Lagerzapfen **(62)** ausgebildeten Lagerelements und zur Längserstreckung des Ankers **(50)** quer verlaufenden Richtung so fixiert ist, daß der Lagerzapfen **(62)** an einer definierten Stelle der Anker-Lagerbohrung **(54)** anliegt.

5. Relais nach Anspruch 4, wobei der Lagerträger **(60)** gegenüber dem Grundkörper **(10)** während der Relaismontage in der genannten Richtung federnd vorgespannt ist.

6. Relais nach Anspruch 5, wobei die Vorspannung aus einer zwischen Lagerträger **(62)** und Grundkörper **(10)** angeordneten Feder **(65)** stammt.

7. Relais nach Anspruch 6, wobei die Feder **(65)** aus dem Material eines Stegs **(64)** des Lagerträgers **(60)** freigeschnitten ist.

8. Relais nach einem der Ansprüche 2 bis 7, wobei die Öffnungen **(17, 18)** den Grundkörper **(10)** durchdringen und die Stege **(64)** des Lagerträgers **(60)** auf der vom Anker **(50)** abgewandten Unterseite des Grundkörpers **(10)** zugänglich sind.

9. Relais nach Anspruch 8, wobei an beiden Seiten des Lagerträgers **(60)** jeweils mehrere Stege **(64)** vorhanden sind.

10. Relais nach Anspruch 9, wobei die für die einzelnen Stege **(64)** vorhandenen Öffnungen **(17, 18)** im Grundkörper **(10)** nahe dessen Unterseite zu einem gemeinsamen Schlitz **(21, 22)** verbunden sind.

11. Relais nach Anspruch 10, wobei die Enden der Stege **(64)** gegenüber der Unterseite des Grundkörpers **(10)** zurückgesetzt sind und die Schlitze **(21, 22)** sich nach unten verbreitern.

12. Relais nach einem der vorhergehenden Ansprüche, wobei die Spule **(43)** auf einem in eine Vertiefung **(15)** des Grundkörpers **(10)** eingesetzten Sockel **(41)** angeordnet ist und die Vertiefung **(15)** mit einem den Grundkörper **(10)** durchsetzenden Durchbruch **(23)** in Verbindung steht.

## Claims

1. An electromagnetic relay having
a base **(10),**
a coil **(43)** inserted in the base and penetrated by a yoke **(44),**
an armature **(50)** rotatable about a bearing element **(62)** and having pole faces which interact with legs **(46)** of the yoke **(44)** projecting from the coil **(43),** and
a contact arrangement **(30, 31)** fixed in the base **(10)** and actuated by the armature **(50),**
**characterized in that** the bearing element **(62)** is integrally formed on a separate bearing support **(60)** which is directly connected to the base **(10).**

2. The relay of claim 1 wherein the bearing support **(60)** has webs **(64)** for engaging in openings **(17, 18)** provided in the base **(10)**.

3. The relay of claim 2 wherein the armature **(50)** is disposed on the side of the coil **(43)** remote from the base **(10),** and the bearing support **(60)** has the shape of a bridge covering the coil **(43),** the webs **(64)** being formed on the legs of the bridge.

4. The relay of claim 3 wherein the bearing support **(60)** is fixed with respect to the yoke **(44)** in a direction extending transversely to the axis of the bearing element, which is in the form of a journal **(62),** and to the longitudinal extension of the armature **(50)** in such a way that the journal **(62)** bears against a defined point of the armature bearing hole **(54).**

5. The relay of claim 4 wherein the bearing support **(60)** is resiliently biased in the said direction with respect to the base **(10)** during assembly of the relay.

6. The relay of claim 5 wherein the bias originates from a spring **(65)** disposed between the bearing support **(62)** and the base **(10).**

7. The relay of claim 6 wherein the spring **(65)** is cut free from the material of a web (64) of the bearing support **(60).**

8. The relay of any one of claims 2 to 7 wherein the openings **(17, 18)** extend through the base **(10)**, and the webs **(64)** of the bearing support **(60)** are accessible from the underside of the base **(10)** remote from the armature **(50)**.

9. The relay of claim 8 wherein a plurality of webs **(64)** are provided on either side of the bearing support **(60)**.

10. The relay of claim 9 wherein the openings **(17, 18)** provided for the individual webs **(64)** are interconnected to form a common slot **(21, 22)** in the base **(10)** close to the underside thereof.

11. The relay of claim 10 wherein the ends of the webs **(64)** are set back with respect to the underside of the base **(10)**, and the slots **(21, 22)** widen towards the bottom.

12. The relay of any preceding claim wherein the coil **(43)** is disposed on a coil base **(41)** which is inserted in a depression **(15)** of the base **(10),** and the depression **(15)** is connected with an aperture **(23)** extending through the base **(10).**

## Revendications

1. Relais électromagnétique comportant
un corps de base (10),
une bobine (43) insérée dans celui-ci, traversée par une culasse (44),
une palette (50) tournant autour d'un élément d'appui (62) avec des surfaces de pôle qui coopèrent avec des branches (49) de la culasse (44) sortant de la bobine (43), et
un agencement de contact (30, 31) pouvant être actionné par la palette (50) et fixé dans le corps de base (10),
**caractérisé en ce que** l'élément d'appui (62) est formé d'une seule pièce sur un support de palier (60) séparé, relié directement au corps de base (10).

2. Relais selon la revendication 1, dans lequel le support de palier (60) comporte des barrettes (64) destinées à s'engager dans des ouvertures (17, 18) prévues dans le corps de base (10).

3. Relais selon la revendication 2, dans lequel la palette (50) est disposée sur le côté de la bobine (43) tourné à l'opposé du corps de base (10), et le support de palier (60) présente une forme en pont passant sur la bobine (43) sur les branches duquel sont réalisées les barrettes (64).

4. Relais selon la revendication 3, dans lequel le support de palier (60) est fixé par rapport à la culasse (44) dans une direction s'étendant transversalement à l'axe de l'élément de palier réalisé en tant que tourillon (62) et par rapport à l'étendue longitudinale de la palette (50), de manière que le tourillon (62) s'applique en un emplacement défini du trou de palier (54) de la palette.

5. Relais selon la revendication 4, dans lequel le support de palier (60) est précontraint élastiquement dans la direction citée par rapport au corps de base (10) pendant le montage du relais.

6. Relais selon la revendication 5, dans lequel la précontrainte provient d'un ressort (65) disposé entre le support de palier (62) et le corps de base (10).

7. Relais selon la revendication 6, dans lequel le ressort (65) est découpé dans la matière d'une barrette (64) du support de palier (60).

8. Relais selon l'une des revendications 2 à 7, dans lequel les ouvertures (17, 18) traversent le corps de base (10) et les barrettes (64) du support de palier (60) sont accessibles sur le côté inférieur du corps de base (10), tourné à l'opposé de la palette (50).

9. Relais selon la revendication 8, dans lequel sur chacun des deux côtés du support de palier (60) sont prévues plusieurs barrettes (64).

10. Relais selon la revendication 9, dans lequel les ouvertures (17, 18) prévues pour les différentes barrettes (64) sont reliées en une fente (21, 22) commune dans le corps de base (10), à proximité de son côté inférieur.

11. Relais selon la revendication 10, dans lequel les extrémités des barrettes (64) sont en retrait par rapport au côté inférieur du corps de base (10) et les fentes (21, 22) s'élargissent vers le bas.

12. Relais selon l'une des revendications précédentes, dans lequel la bobine (43) est disposée sur un socle (41) inséré dans un renfoncement (15) du corps de base (10) et le renfoncement (15) est en liaison avec un ajour (23)traversant le corps de base (10).
